# EUROPÄISCHE PATENTSCHRIFT

(11) **EP 0 156 247 B1**
(45) Veröffentlichungstag und Bekanntmachung des Hinweises auf die Patenterteilung: **04.01.1989**
(21) Anmeldenummer: 85102859.7
(22) Anmeldetag: 14.01.1983
(51) Int. Cl.: E04F 15/18, E04B 5/48

(54) **Hohlboden**
Hollow floor
Plancher creux

(30) Priorität: 15.01.1982 DE 3201085
(43) Veröffentlichungstag der Anmeldung: 02.10.1985
(62) Teilanmeldung aus: 83100285.2
(73) Patentinhaber: Schmidt Reuter Ingenieurgesellschaft mbH & Co. KG, D-5000 Köln 30 (DE); NORINA Bautechnik GmbH, D-90480 Nürnberg (DE); Goldbach GmbH, Holz-, Kunststoff-, und Metallverarbeitung, D-63773 Goldbach (DE)
(72) Erfinder: Borbély, György, Dipl.-Ing., D-5014 Kerpen-Mödrath (DE); Radtke, Wolfgang, Dipl.-Ing., D-5063 Steinenbrück (DE)
(74) Vertreter: Selting, Günther, Dipl.-Ing.

(56) Entgegenhaltungen:
- CH-A- 397 205
- DE-A- 1 609 974
- DE-A- 2 241 836
- DE-B- 2 703 273
- GB-A- 592 606

## Beschreibung

Der Erfindung betrifft einen Hohlboden gemäß Oberbegriff des Anspruchs 1 (DE-A-2 241 836).

Bei derartigen Hohlböden wird der Oberboden durch Ortguß von Estrich, Gips oder einer ähnlichen fließfähigen Masse auf einer Folienschalung, die auf dem Unterboden steht, erzeugt. Nachteilig ist hierbei, daß die fließfähige Masse an den Schalungsrändern in den Hohlraum des Hohlbodens einfließen kann.

Der bekannte Hohlboden gemäß DE-A-2 241 836 weist starre Wellenprofil-Platten in Form von Spundwandplatten auf, die auf Zement-Preßstoffplatten verlegt sind und auf die eine Ausgleichsschicht, ein Mörtelbett und ein Plattenbelag aufgebracht werden. Auch hier ist es erforderlich, die Wellenprofil-Platten exakt entsprechend dem Maß des Raumes abzulängen. Eine spezielle Randeinfassung ist nicht vorgesehen.

Schließlich ist es aus DE-B-2 703 273 bekannt, in einem aufgeständerten Boden unterhalb der Trittplatten Abschottungen vorzusehen, die den Unterboden in einzelne Teilräume aufteilen, um ein Verteilersystem für Klimaanlagen vorzusehen oder eine Feuerisolierung einzelner Bereiche im Bodenhohlraum vorzunehmen. Die Abschottung erfolgt mit ineinander gesetzten U-Profilen, die zur Höhenanpassung gegeneinander verstellbar sind.

Der Erfindung liegt die Aufgabe zugrunde einen Hohlboden der eingangs genannten Art zu schaffen, bei dem bei schneller und einfacher Errichtungsmöglichkeit die Gewähr besteht, daß der Bodenhohlraum nicht durch die fließfähige, aufgebrachte Masse des Oberbodens verschmutzt oder versperrt wird.

Die Lösung dieser Aufgabe besteht erfindungsgemäß darin, daß der von der aus Kunststoffolie bestehenden Schalung für den durch Ortguß hergestellten Oberboden begrenzte, zur Wand hin offene Hohlraum seitlich durch Profilleisten abgeschlossen und der Rand der Schalung auf den Profilleisten abdichtend fastgelegt ist.

Nach der Erfindung ist der von einer Schalung für den durch Ortguß hergestellten Oberboden begrenzte Hohlraum seitlich durch Profilleisten abgeschlossen. Die Profilleisten verhindern das Eindringen der Gießmasse des Oberbodens in den Hohlraum. Sie werden längs des Randes des Doppelbodens angeordnet. Die Gießmasse, die den Oberboden bildet, erzeugt dann zwischen der Wand und dem Hohlraum des Doppelbodens einen massiven Block, so daß keine besonderen Maßnahmen zur Anpassung der Gießform des Oberbodens an die seitliche Wand des Raumes erforderlich sind. Die Profilleisten bestehen vorzugsweise aus miteinander verbindbaren Bausteinen, deren Längen im Rastermaß der Stützfüße abgestuft sind.

Der Hohlraum des Hohlbodens dient außer als Verlegungsraum für Kabel und Rohre in der Regel als Warmluft-Fußbodenheizung. Um eine gewünschte Wärmeverteilung über die Fläche des Fußbodens zu erreichen, ist gemäß einer bevorzugten Weiterbildung der Erfindung die untere und/oder die obere Begrenzungswand des Hohlraumes mindestens stellenweise mit einer wärmereflektierenden Beschichtung versehen. Eine solche Beschichtung an der Begrenzungswand des Hohlraumes bewirkt in der Regel an dieser Stelle eine Absenkung der Fußbodentemperatur. Auf diese Weise kann durch gezielte Verteilung wärmereflektierender Beschichtungen die Wärmeverteilung im Doppelboden beeinflußt werden.

Im folgenden werden unter Bezugnahme auf die Zeichnungen Ausführungsbeispiele der Erfindung näher erläutert.

Es zeigen:
Fig. 1 einen Querschnitt durch eine erste Ausführungsform des Hohlbodens,
Fig. 2 eine Draufsicht der Profilleiste,
Fig. 3 einen Querschnitt durch eine zweite Ausführungsform eines Hohlbodens.

Bei dem Ausführungsbeispiel der Fig. 1 besteht der Unterboden 10 aus einer Betonschicht 11, auf der eine Dämmschicht 12 angeordnet ist, und der die Dämmschicht 12 bedeckenden Druckverteilschicht 13. Die Dämmschicht 12 dient sowohl der Wärmedämmung als auch der Schalldämmung. Sie kann aus Schaumstoff, Fasermatten oder einem anderen wärme- und schalldämmendem Material bestehen. Da die Dämmschicht 12 relativ weich ist, ist über ihr die Druckverteilschicht 13 aus einem härteren Material angeordnet. Die Druckverteilschicht 13 besteht im vorliegenden Fall aus einem gelochten Stahlblech, dessen Löcher mit 14 bezeichnet sind.

Auf der Druckverteilschicht 13 steht der Oberboden 15 mit den Stützfüßen 16. Der Oberboden besteht aus einer auf eine verlorene Schalung 17 in fließfähiger Form aufgebrachten Masse aus Estrich, Gips o.dgl., die die Schalung 17 ausfüllt und über der Schalung 17 eine für die Tragfähigkeit hinreichend starke Schicht bildet. Die Schalung 17 besteht aus einer tragfähigen Kunststoffolie, aus der nach Art eines Eierkartons die Stützfüße 16 ausgeformt sind. Zwischen den Stützfüßen 16 befinden sich bogenförmige Übergänge, so daß in dem Oberboden 15 zwischen den Stützfüßen 16 der gewölbeartige Hohlraum 18 gebildet wird. In diesen Hohlraum kann Luft zu Heizungs- oder Kühlzwecken geleitet werden. Sofern hierbei Luftgeräusche entstehen, werden diese dadurch gedämpft, daß die Schallwellen an der verlorenen Schalung 17 reflektiert werden und durch die Löcher 14 in die Dämmschicht 12 gelangen, wo sie absorbiert werden. Die Schalung 17 hat eine solche Tragfähigkeit, daß sie die fließfähig aufgebrachte Masse 19 zunächst trägt. Danach erhärtet diese Masse 19 und bildet die Tragstruktur des Oberbodens 15.

Die Stützfüße 16 verjüngen sich nach unten hin,

wobei ihre Seitenwände nahezu rechtwinklig auf die Druckverteilschicht 13 stoßen.

Die Schalung 17 besteht aus vorgefertigten profilierten Kunststoffplatten, die auf die Druckverteilschicht 13 aufgesetzt werden. Um diese Platten nicht auf Maß zuschneiden zu müssen, damit sie jeweils bis zu der seitlichen Wand 20 des Raumes oder Gebäudes reichen, ist unter dem Rand der jeweils äußersten Platte eine Profilleiste 21 verlegt, die den Hohlraum 18 seitlich begrenzt. Auf dieser Profilleiste 21 ist mit einem Klebeband 22 der Rand der Schalung 17 abdichtend befestigt. Der außerhalb der Profilleiste 21 liegende Rand der Druckverteilschicht 13 ist mit einer zähen teigigen Masse 23 bedeckt, die die Löcher 14 in diesem Bereich abdeckt. Bei dem nachfolgenden Auftragen der Masse 19 auf die Schalung 17 bildet sich zwischen der Wand 20 und der Profilleiste 21 ein Block 19', der bis dicht an die Wand 20 ragt. Der Block 19' ist von der Wand 20 nur durch einen Trennstreifen 24 getrennt, der aus einem schalldämmenden Material, beispielsweise aus Schaumstoff, besteht. Auf diese Weise wird die Übertragung von Körperschall zwischen dem Oberboden 15 und der seitlichen Wand 20 verhindert.

Eine Draufsicht der Profilleiste 21 ist in Fig. 2 dargestellt. Die Profilleiste 21 besteht aus im Querschnitt rechteckigen Bauteilen 25, die an ihrer einen Stirnseite einen kopfartigen Ansatz 26 und an ihrer gegenüberliegenden Stirnseite eine dem Ansatz 26 angepaßte Ausnehmung 27 aufweisen. Die Bausteine 25 können in der in Fig. 2 gezeigten Weise aneinandergesetzt werden. Sie sind in abgestuften Längen verfügbar, die jeweils ein ganzzahliges Vielfaches des Rastermaßes zwischen den Stützfüßen 16 bilden. Auf diese Weise können die Profilleisten 21 in der jeweils gewünschten Länge zusammengesetzt werden, ohne abgeschnitten werden zu müssen.

Bei dem Ausführungsbeispiel von Fig. 3 ist auf der Betondecke 11 eine Dämmschicht 32 angeordnet, die einen an der seitlichen Wand 20 hochgezogenen Abschnitt 32' aufweist. Auf die Dämmschicht ist die aus einzelnen vorgefertigten Platten bestehende Druckverteilschicht 33 aufgesetzt. Die Druckverteilschicht 33 weist eine glatte Unterseite und eine profilierte Oberseite auf. In der Oberseite sind Erhebungen 34 vorgesehen, auf die die nach unten weisenden Ansätze 35 des Oberbodens aufgesetzt werden. Die Erhebungen 34 und die Ansätze 35 bilden jeweils einen Stützfuß. Die Erhebungen 34 befinden sich jeweils zwischen Mulden der Druckverteilschicht 33, so daß der Hohlraum 18 zu einem Teil im Innern des Unterbodens 10 und zu einem anderen Teil im Innern des Oberbodens 15 gebildet wird. Die Oberseiten der Erhebungen 34 sind jeweils von einem Zentrierring 36 umgeben, in dem ein Ansatz 35 des Oberbodens 15 zentriert wird.

Bei einer (nicht dargestellten) alternativen Ausführungsform sind die Ansätze 35 fortgelassen und die Erhebungen 34 erstrecken sich bis an die ebene Unterseite des Oberbodens.

Der der seitlichen Wand 20 zugewandte Rand 37 der Druckverteilschicht 33 ist bei dem Ausführungsbeispiel der Fig. 3 bis zur oberen Begrenzung des Hohlraumes 18 hochgezogen. Das Ende der Schalung 17 ist auf die Oberseite des Randes 37 aufgelegt und dort verklebt. Der Zwischenraum zwischen dem Rand 37 und dem an der Wand 20 anliegenden Abschnitt 32 der Dämmschicht ist mit der Masse 19 des Oberbodens 15 ausgefüllt. Diese Masse erstreckt sich in dem genannten Zwischenraum bis zur Dämmschicht 32 nach unten.

## Patentansprüche

1. Hohlboden mit einem Unterboden (10) und einem mit dem Unterboden einem Hohlraum (18) einschließenden Oberboden (15), welcher aus einer eine verlorene Schalung (17) bildenden profilierten tragfähigen vorgefertigten Schicht und einer auf die Schalung (17) aufgebrachten und anschließend erhärteten fließfähigen Masse (19) besteht,
dadurch gekennzeichnet, daß
der von der aus Kunststoffolie bestehenden Schalung (17) für den durch Ortguß hergestellten Oberboden (15) begrenzte, zur Wand (20) hin offene Hohlraum seitlich durch Profilleisten (21) abgeschlossen und der Rand der Schalung (17) auf den Profilleisten (21) abdichtend festlegt ist.

2. Hohlboden nach Anspruch 1, dadurch gekennzeichnet, daß die Profilleisten (21) aus miteinander verbindbaren Bausteinen (25) bestehen.

3. Hohlboden nach Anspruch 1 oder 2, dadurch gekennzeichnet, daß die untere und/oder die obere Begrenzungswand des Hohlraumes (18) mindestens stellenweise mit einer wärmereflektierenden Beschichtung versehen ist.

## Claims

1. Hollow floor comprising a floor bottom (10) and a floor top (15) including a cavity (18) with the floor bottom, which floor top consists of a profiled load-bearing, prefabricted layer forming a permanent shuttering (17) and of a flowable composition (19) applied to said shuttering (17) and subsequently solidified,
characterized in that
the cavity open to the wall (29) and formed by the shuttering (17) of plastic foil for the floor top produced by local casting is laterally closed by profile gibs (21) and that the border of the shuttering (17) is sealingly fixed on the profile gibs (21).

2. Hollow floor according to claim 1, characterized in that the profile gibs (21) are interconnectable modular units.

3. Hollow floor as set forth in claim 1 or 2, characterized in that the lower and/or the upper boundary wall of the cavity (15) is provided, at least in places, with a heat reflective coating.

## Revendications

1. Plancher creux comportant un élément inférieur de plancher (10) et un élément supérieur de plancher (15) qui, avec l'élément inférieur de plancher, enclôt un espace creux (18), et qui est constitué d'une couche préfabriquée, profilée, porteuse formant un coffrage perdu (17) et d'une masse (19) coulable rapportée sur le coffrage (17) et finalement durcie, caractérisé en ce que l'espace creux, qui est limité par le coffrage (17) constitué d'une feuille plastique et prévu pour l'élément supérieur de plancher (15) fabriqué par coulée in situ et qui est ouvert en direction de la paroi (20), est obturé latéralement par des liteaux profilés (21) et en ce que le bord du coffrage (17) est fixé de façon étanche sur les liteaux profilés (21).

2. Plancher creux selon la revendication 1, caractérisé en ce que les liteaux profilés (21) sont constitués d'éléments de construction ( 5) qui peuvent se relier l'un à l'autre.

3. Plancher creux selon l'une des revendications 1 ou 2, caractérisé en ce que la paroi inférieure et/ou la paroi supérieure qui limitent l'espace creux (18) présentent, au moins par place, un revêtement thermoréflecteur.
